# EUROPÄISCHE PATENTSCHRIFT

(11) **EP 3 645 183 B1**
(45) Veröffentlichungstag und Bekanntmachung des Hinweises auf die Patenterteilung: **03.04.2024**
(21) Anmeldenummer: 18745490.5
(22) Anmeldetag: 26.06.2018
(51) Int. Cl.: B21C 23/08, B21C 23/21, B21C 25/04, B21C 25/08

(54) **BRÜCKENWERKZEUG ZUR ERZEUGUNG VON STRANGPRESSPROFILEN MIT VARIIERENDEM QUERSCHNITT**
BRIDGE TOOL FOR PRODUCING EXTRUDED PROFILED ELEMENTS OF VARYING CROSS-SECTION
OUTIL DE TYPE PONT SERVANT À PRODUIRE DES PROFILÉS EXTRUDÉS À SECTION TRANSVERSALE VARIABLE

(30) Priorität: 28.06.2017 DE 102017114371
(43) Veröffentlichungstag der Anmeldung: 06.05.2020
(73) Patentinhaber: Technische Universität Berlin, 10625 Berlin (DE)
(72) Erfinder: MÜLLER, Sören, 13355 Berlin (DE); NEGENDANK, Maik, 13355 Berlin (DE); SANABRIA, Vidal, 13355 Berlin (DE)
(74) Vertreter: Dr. Langfinger & Partner
(86) Internationale Anmeldenummer: PCT/DE2018/100586
(87) Internationale Veröffentlichungsnummer: WO 2019/001635

(56) Entgegenhaltungen:
- DE-A1- 10 021 881
- JP-A- H07 204 731
- JP-A- S57 130 719

## Beschreibung

Die vorliegende Erfindung betrifft ein Brückenwerkzeug zur Erzeugung von Strangpressprofilen mit variierendem Querschnitt.

Strangpressen ist ein Umformverfahren zum Herstellen von unterschiedlichen Geometrien, insbesondere von Stäben, Rohren und Profilen. Beim Strangpressen wird ein auf Umformtemperatur erwärmter Pressling (Block) mit einem Stempel durch eine Matrize gedrückt. Dabei wird der Block durch einen Rezipienten umschlossen. Die äußere Form des Pressstrangs wird dabei durch die Matrize bestimmt.

Es wird im Stand der Technik zwischen direktem Strangpressen, indirektem Strangpressen und hydrostatischem Strangpressen unterschieden.

Beim direkten Strangpressen schiebt der Stempel den Block entlang der Innenoberfläche des Rezipienten in Richtung der Matrize. Beim indirekten Strangpressen ist der Rezipient an einer Seite verschlossen, und von der anderen Seite wird auf den Block die Matrize gepresst, die sich am Kopf eines Hohlstempels befindet. Der Strang tritt durch die Stempelbohrung hindurch. Deren Durchmesser begrenzt somit den umschreibenden Kreiß des Profilquerschnitts. Beim hydrostatischen Strangpressen wird die Presskraft vom Stempel nicht unmittelbar, sondern über ein Wirkmedium (Wasser oder Öl) auf den Block aufgebracht.

Die Vorteile des Strangpressens sind dabei im Allgemeinen die geringen Werkzeugkosten und die Vielfalt der erzeugbaren Geometrien.

Komplexe Hohlprofile aus Leichtmetall können mittels direkten Strangpressverfahren über Kammer- bzw. Brückenwerkzeuge erzeugt werden, wobei die Brückenwerkzeuge ein Matrizen- und ein Dornteil umfassen. Dabei wird die äußere Kontur, wie bereits ausgeführt, durch die Matrize und die innere Formgebung durch den Dorn bestimmt.

Der Dorn selbst ist dabei nicht direkt mit der Strangpresse, sondern über Tragarme bzw. Brücken mit dem Dornteil des Werkzeugs verbunden. Dabei wird der Block selbst zunächst durch die in das Dornteil eingebrachten Einlaufkammern in Teilstränge gespalten und anschließend in der Schweißkammer der Matrize unter hohem Druck und Temperatur wieder verbunden.

Bei Brückenwerkzeugen treten dabei extreme mechanische und thermische Beanspruchungen auf, die insbesondere an den Dorntragarmen problematisch sind. Auch kann durch Kerbspannungen an den Wurzeln des Dorns eine Rissbildung entstehen.

Nachteilig an den aus dem Stand der Technik bekannten Strangpressverfahren ist, dass nur Profile mit einem konstanten Profilquerschnitt erzeugt werden können. Dies führt dazu, dass die Profile an vielen Stellen überdimensioniert ausgebildet werden, da die Profile immer gemäß den Anforderungen an der Stelle der höchsten Belastung über ihre gesamte Länge ausgebildet werden müssen.

JP S57 130719 A, welche die Basis für den Oberbegriff des Anspruchs 1 bildet, beschreibt ein Brückenwerkzeug für eine Vorrichtung zum direkten Strangpressen von Hohlprofilen mit variabler Wanddicke, umfassend eine Matrize sowie ein Dornelement mit axial beweglichem inneren Verschiebedorn, wobei der Endbereich des Verschiebedorns unterschiedliche Querschnitte aufweist.

Zur Erzeugung von variierenden Querschnitten in einer Strangpresse lehrt außerdem DE 10 02 18 81 A1 eine Vorrichtung zum Strangpressen, bei dem ein Dorn in axialer Pressrichtung veränderbar ausgebildet und der in seinem Endbereich unterschiedliche Querschnitte aufweist. Je nach Anordnung der Endbereiche des dort beschriebenen Dorns relativ zu der Matrize wird ein Ringspalt mit unterschiedlichem Durchmesser zur Ausbildung verschiedener Profilquerschnitte ausgebildet.

Nachteilig an einer Lösung gemäß DE 10 02 18 81 A2 ist jedoch, dass zwar eine Vorrichtung umfassend ein Kammerwerkzeug offenbart ist, die einen variierenden Querschnitt des Strangpressprofils ermöglichen soll, jedoch der gesamte Dorn, der technisch bedingt eine große Länge aufweist, axial bewegt werden muss. Durch die daraus resultierenden langen Hebelarme entstehen relativ große Schwingungen des Dorns. Solche Schwingungen verhindern jedoch eine Herstellung von Profilen mit hoher Präzision und engen Toleranzanforderungen.

Des Weiteren ist es nachteilig, dass die Haltbarkeit eines Dorns gemäß DE 10 02 18 81 A1 reduziert ist. Ein solcher Dorn unterliegt im Einsatz hohen thermomechanischen Beanspruchungen, die insbesondere von den auftretenden Presskräften und Umformtemperaturen abhängen. Vor allem der lange Dorntragarm ist dabei wechselnden Zug- und Biegekräften ausgesetzt, denen sich lokale Wärmespannungen überlagern können.

Die Aufgabe der vorliegenden Erfindungsmeldung liegt nunmehr darin, die Nachteile des Stands der Technik zu überwinden, und insbesondere eine Vorrichtung bereitzustellen, um mit hoher Präzision Profile mit einem variablen Profilquerschnitt herzustellen, da nur mit einer solch hohen Präzision eine Überdimensionierung der Profile wirksam vermieden werden kann, wobei die Vorrichtung gleichsam ausgelegt und eingerichtet ist, um den thermomechanischen Beanspruchungen optimal zu widerstehen.

Diese Aufgabe wird erfindungsgemäß gelöst durch ein Brückenwerkzeug mit den Merkmalen des unabhängigen Anspruchs 1.

Der Erfindung liegt dabei die überraschende Erkenntnis zugrunde, dass eine Erzeugung von Hohlprofilen mit variierendem Innendurchmesser realisiert werden kann, wenn der Dorn mehrteilig aufbaut ist, wobei ein beweglicher innerer Verschiebedorn mit unterschiedlichen Querschnitten an seinen Endbereichen umfasst ist, dessen axiale Bewegung in einer Änderung des inneren Querschnitts des Hohlprofils resultiert.

Dabei kann es insbesondere vorteilhaft sein, dass der innere Verschiebedorn an seinem ersten Ende den geringsten Querschnitt aufweist, so dass eine axiale Verschiebung des inneren Verschiebedorns in Richtung der Matrize bzw. in die Matrize zu einer geringeren Wandstärke des Hohlprofils führt, da sich der formgebende Spalt zwischen innerem Verschiebedorn und Matrize verringert.

Dabei werden durch die mindestens Zweiteilung des Dorns die Nachteile des Stands der Technik überwunden. Der innere Verschiebedorn kann mittels Verbindungselementen über kurze Hebelarme mit Antriebselementen in Wirkverbindung gebracht werden, um die axiale Verschiebung desselben zu ermöglichen, so dass Schwingungen des Dorns minimiert werden. Auch kann es vorgesehen sein, dass durch spezielle Führungselemente Schwingungen des inneren Verschiebedorns nahezu vollständig verhindert werden können.

Der innere Verschiebedorn ermöglicht somit eine Erzeugung von Hohlprofilen mit variierendem Querschnitt mit hoher Präzision.

Bewegungen des inneren Verschiebedorns und weiterer Elemente des erfindungsgemäßen Brückenwerkzeugs werden dabei relativ zur Pressrichtung bezeichnet. Eine axiale Verschiebung beschreibt dabei grundsätzlich eine Verschiebung in Pressrichtung oder parallel zu der Pressrichtung, eine radiale Verschiebung eine radiale Verschiebung relativ zu der Pressrichtung.

Es kann vorteilhaft sein, dass das Dornelement mindestens eine zweite axiale Aussparung umfasst, die sich in axialer Richtung entlang des dem ersten Endbereich des inneren Verschiebedorns gegenüberliegenden zweiten Endbereichs des inneren Verschiebedorns erstreckt, wobei ein senkrecht zu dem mindestens einen Dornelement angeordneter Querschieber umfasst ist, der in die mindestens eine zweite Aussparung mindestens abschnittsweise eingeführt ist, und wobei der Querschieber mit dem inneren Verschiebdorn in Wirkverbindung steht, insbesondere fest mit dem inneren Verschiebedorn verbunden ist.

Ein solcher Querschieber kann zur Übertragung einer Kraft von einer Antriebsvorrichtung an den inneren Verschiebedorn zum Einsatz kommen, wobei dabei die Antriebsvorrichtung bevorzugt außerhalb des eigentlichen Brückenwerkzeugs, beispielsweise an der Außenwand des Aufnehmers oder des Halters des Brückenwerkzeugs, angeordnet sein kann.

Dabei kann es insbesondere vorteilhaft sein, dass der Querschieber direkt oder mittels mindestens einem Querträger mit mindestens einer Antriebsvorrichtung in Wirkverbindung bringbar ist oder steht, wobei die Antriebsvorrichtung ausgelegt und eingerichtet ist, den Querschieber und den inneren Verschiebedorn in axialer Richtung zu bewegen.

Es kann dabei ebenfalls vorteilhaft sein, wenn eine Kraftübertragung von der Antriebsvorrichtung auf den inneren Verschiebedorn nicht nur unter Zwischenschaltung des Querschiebers erfolgt, sondern wenn zusätzlich zwischen der Antriebseinrichtung und dem Querschieber ein Querträger angeordnet ist.

Des Weiteren kann es dabei bevorzugt sein, dass ein erster Querträger an einem ersten radialen Ende des Querschiebers angeordnet ist und ein zweiter Querträger an einem zweiten, dem ersten radialen Ende gegenüberliegenden, radialen Ende des Querschiebers angeordnet ist, wobei der erste Querträger mit einer ersten Antriebsvorrichtung und/oder der zweite Querträger mit einer zweiter Antriebsvorrichtung in Wirkverbindung bringbar ist oder steht.

Durch einen Einsatz von zwei an gegenüberliegenden Ende des Querschiebers angeordneten Querträgern kann eine gleichmäßige, parallele Kraftübertragung von den Antriebsvorrichtungen auf den inneren Verschiebedorn erfolgen und gleichzeitig ein Verkanten desselben verhindert werden. Es kann alternativ auch vorgesehen sein, dass anstelle einer zweiten Antriebsvorrichtung beide Querträger mit einer einzigen Antriebsvorrichtung verbindbar oder verbunden sind.

Es hat sich dabei als vorteilhaft erwiesen, dass die erste und/oder die zweite Antriebsvorrichtung in Form eines Linearantriebs ausgebildet ist, insbesondere in Form eines Hydraulikzylinders.

Es hat sich gezeigt, dass sich insbesondere Hydraulikzylinder für eine Erzeugung einer linearen Kraft als besonders geeignet erwiesen haben, um eine axiale Verschiebung des inneren Verschiebedorns zu ermöglichen.

Auch kann es gemäß einer Ausführungsform der Erfindung vorteilhaft sein, dass der innere Verschiebedorn im Bereich seines ersten Endes in axialer Richtung abschnittsweise einen trapezförmigen oder dreieckförmigen Querschnitt aufweist.

Die vorliegende Erfindung ist dabei nicht auf die beispielhaft angeführten trapezförmigen oder dreieckförmigen Querschnitte beschränkt. Vielmehr bestimmt sich deren Querschnitt in Abhängigkeit der Anzahl der beweglichen Verschiebeelemente.

Dabei kann es gemäß einer Ausführungsform vorgesehen sein, dass der Innenwinkel bzw. Steigungswinkel β des trapezförmigen oder dreieckförmigen Querschnitts einen Wert im Bereich von 5 bis 25°, vorzugsweise von 8 bis 15°, besonders bevorzugt von 10° aufweist. Der optimale Winkel kann dabei, auch außerhalb der bevorzugten Bereiche, erfindungsgemäß entsprechend des Antriebs bzw. des zur Verfügung stehenden Bauraums zur Minimierung des Kraftbedarfs (kleiner Winkel, langer Verschiebeweg) oder zur Minimierung des Bauraums (großer Winkel, kurzer Verschiebeweg) angepasst/gewählt werden.

Dabei kann ebenfalls vorteilhafterweise vorgesehen sein, dass der weitere Steigungswinkel der dem inneren Verschiebedorn zugewandten Seite des mindestens einen keilförmigen Elements kleiner oder gleich dem Steigungswinkel β des Querschnitts im Bereich des ersten Endes in axialer Richtung des inneren Verschiebedorns ist, so dass eine axiale Verschiebung des inneren Verschiebedorns in eine korrespondierende radiale Verschiebung des mindestens einen keilförmigen Elements überführt ist.

Erfindungsgemäß kann zusätzlich zu dem axial beweglichen inneren Verschiebedorn zur Änderung des inneren Querschnitts eines Hohlprofils auf mindestens ein keilförmiges Element zurückgegriffen werden, dessen radiale Verschiebung relativ zum inneren Verschiebedorn die Wandstärke des Hohlprofils direkt beeinflusst.

Dabei hat es sich als vorteilhaft erwiesen, dass eine axiale Bewegung des inneren Verschiebedorns in Richtung oder weiter in die Matrize zu einer Spreizbewegung des mindestens einen keilförmigen Elements in radialer Richtung führt, da der kleinste Querschnitt des inneren Verschiebedorns an seinem ersten Ende angeordnet ist.

Dies hat insbesondere den Vorteil, dass die auftretenden hohen Kräfte nicht ausschließlich vom inneren Verschiebedorn aufgenommen werden müssen, sondern auch von dem mindestens einen keilförmigen Element.

Des Weiteren kann durch eine nahezu freie Gestaltbarkeit des mindestens einen keilförmigen Elements auch unabhängig von der Geometrie des inneren Verschiebedorns der innere Querschnitt und die Wanddicke des Hohlprofils variiert werden.

Das keilförmige Element kann erfindungsgemäß verschiedene Grundflächen aufweisen und der spitze Winkel des Keils kann dabei von zwei oder mehr Seiten ausgebildet werden.

Es hat sich als vorteilhaft erwiesen, dass mindestens ein zweites keilförmiges Element spiegelsymmetrisch zu dem ersten keilförmigen Element auf der dem ersten keilförmigen Element gegenüberliegenden Seite des inneren Verschiebedorns angeordnet ist.

Ein Einsatz zweier spiegelsymmetrisch angeordneter keilförmiger Elemente ermöglicht dabei eine gleichzeitige Änderung der Wandstärke an zwei Seiten eines Hohlprofils. Es ist dabei offensichtlich, dass auch mehr als 2 keilförmige Elemente zum Einsatz kommen können, die radial um den inneren Verschiebedorn gruppiert werden können.

Auch hat es sich gezeigt, dass vorteilhafterweise das mindestens eine keilförmige Element mittels einer ersten Schwalbenschwanzführung mit dem Dornelement verbunden ist, wobei die mindestens eine erste Schwalbenschwanzführung eine Bewegung des mindestens einen keilförmigen Elements ausschließlich in radialer Richtung ermöglicht, wobei die Schwalbenschwanzführung insbesondere von dem Dornelement und dem mindestens einen keilförmigen Element ausgebildet ist.

Durch eine erste Schwalbenschwanzführung wird vorteilhafterweise ermöglicht, dass das mindestens eine keilförmige Element ausschließlich in radialer Richtung beweglich ist, nicht jedoch in axialer Richtung. Dies führt insbesondere dazu, dass eine axiale Bewegung des inneren Verschiebedorns mit seinem in axialer Richtung variierenden Querschnitt ausschließlich zu einer radialen Bewegung des mindestens einen keilförmigen Elements führt. Des Weiteren wird ein Verkanten des keilförmigen Elements verhindert und eine Reproduzierbarkeit der Umsetzung der axialen Bewegung des inneren Verschiebedorns in die radiale Bewegung des mindestens einen keilförmigen Elements sichergestellt.

Gemäß einer Ausführungsform der vorliegenden Erfindung hat es sich zudem als besonders vorteilhaft erwiesen, dass der innere Verschiebedorn und das mindestens eine keilförmige Element mittels einer in axialer Richtung ausgebildeten zweiten Schwalbenschwanzführung verbunden sind, so dass eine axiale Bewegung des inneren Verschiebedorns in eine radiale Bewegung des mindestens einen keilförmigen Elements überführt ist.

Die zweite Schwalbenschwanzführung bietet insbesondere den Vorteil, dass eine sichere Verbindung zwischen dem inneren Verschiebedorn und dem mindestens einen keilförmigen Element bereitgestellt ist. Des Weiteren ist die zweite Schwalbenschwanzführung besonders vorteilhaft, da durch diese nicht nur sichergestellt wird, dass bei einer Bewegung des inneren Verschiebedorns in Richtung bzw. in die Matrize eine radiale Bewegung des mindestens einen keilförmigen Elements nach außen erfolgt, sondern auch, dass bei einer umgekehrten Bewegung des inneren Verschiebedorns Zugkräfte auf das mindestens eine keilförmige Element wirken, um die radiale Spreizung des keilförmigen Elements zu reduzieren.

Des Weiteren kann vorgesehen sein, dass die erste Aussparung des Dornelements und der mindestens eine innere Verschiebedorn eine dritte Schwalbenschwanzführung in axialer Richtung ausbilden, so dass der innere Verschiebedorn und das Dornelement mittels einer Schwalbenschwanzführung miteinander verbunden sind.

Dies hat insbesondere den Vorteil, dass ein Verkanten des inneren Verschiebedorns selbst bei einem Anliegen hoher Kräfte verhindert wird.

Auch liefert die Erfindung eine Vorrichtung zum direkten Strangpressen umfassend ein erfindungsgemäßes Brückenwerkzeug.

Schließlich liefert die Erfindung eine Verwendung eines erfindungsgemäßen Brückenwerkzeugs zum Herstellen von einem oder mehreren Strangpressprofilen mit in Pressrichtung veränderlichen Querschnitten in einer Vorrichtung zum direkten Strangpressen. Der Erfindung liegt somit die überraschende Erkenntnis zugrunde, dass eine Veränderung der Profilwanddicken während des Strangpressens unter Vermeidung der Nachteile des Stands der Technik dadurch erreicht werden kann, dass ein innerer Verschiebedorn mittels eines Querschiebers, der wiederum mittels zwei gegenüberliegend Querträgern mit Linearantrieben verbunden ist, axial verschoben werden kann. Wird der Querschieber axial bewegt, wird somit gleichsam der innere Verschiebedorn in axialer Strangpressrichtung verschoben. Die mit dem inneren Verschiebedorn in Wirkverbindung stehenden keilförmigen Elemente lenken dabei diese axiale Bewegung, bevorzugt mittels einer zweiten Schwalbenschwanzführung, in eine senkrecht zu der axialen Bewegung angeordnete radiale Bewegung um. Dies führt zu einem Aufspreizen des oder der keilförmigen Elemente und durch diese Keilbewegung wird der formgebende Spalt zwischen keilförmigen Element und Matrize verringert und folglich die Wandstärke des Hohlprofils reduziert.

Für eine nachträgliche Wanddickenerhöhung werden die Linearantriebe wieder in Ausgangsposition verfahren, also entgegen der Strangpressrichtung. Durch diese Bewegung werden auch die Querträger inklusive dem Querschieber zurückgezogen. In Folge dieser rückwärtigen Bewegung des inneren Verschiebedorns wird diese Verschiebung über die optionale zweite Schwalbenschwanzführung auf das oder die keilförmigen Elemente übertragen, so dass diese sich radial in Richtung des inneren Verschiebedorns bewegen. Hierdurch wird der formgebende Spalt wieder vergrößert.

Weitere Merkmale und Vorteile der Erfindung ergeben sich aus der nachfolgenden Beschreibung, in der Ausführungsbeispiele der Erfindung anhand von schematischen Zeichnungen beispielhaft erläutert wird, ohne dadurch die Erfindung zu beschränken.

Dabei zeigt:
- Fig. 1:: Eine perspektivische Ansicht einer Ausführungsform eines erfindungsgemäßen Brückenwerkzeugs;
- Fig. 2: Eine schematische Aufsicht auf das Brückenwerkzeug gemäß Figur 1;
- Fig. 3: Eine schematische seitliche Schnittansicht auf das Brückenwerkzeug gemäß Figur 1; und
- Fig. 4: Eine perspektive Ansicht einer Ausführungsform eines Dornelements eines erfindungsgemäßes Brückenwerkzeugs.

In Figur 1 ist eine perspektivische Ansicht einer Ausführungsform eines erfindungsgemäßen Brückenwerkzeugs dargestellt. Dieses umfasst einen Aufnehmer 1, an dessen Außenseiten zwei Linearantriebe 2 in Form von Hydraulikzylindern angeordnet sind. Jeder der Linearantriebe 2 ist dabei mit einem Querträger 3 verbunden, die an zwei gegenüberliegenden Seiten eines Querschiebers 4 enden und mit diesem formschlüssig verbunden sind. Der Spalt zwischen einem Dornelement 5 und der Matrize 6 definiert dabei die Wandstärke der zu erzeugenden Hohlprofile. Die Matrize 6 ist dabei an einer Druckplatte 7 befestigt. Das Dornelement 5 umfasst dabei zusätzlich keilförmige Elemente 8 sowie einen inneren Verschiebedorn 9.

In Figur 2 ist das Brückenwerkzeug gemäß Figur 1 in einer Aufsicht im Schnitt dargestellt. Gemeinsam mit der Seitenansicht im Schnitt in Figur 3 ist das Wirkprinzip eines erfindungsgemäßen Brückenwerkzeugs gut erkennbar. Der innere Verschiebedorn 9 ist dabei in einer ersten Aussparung 10 angeordnet, die sich in axialer Richtung erstreckt und an die sich eine zweite Aussparung 11 für den Querschieber 4 anschließt. Eine Bewegung der Linearantriebe 2 führt zu einer Verschiebung der Querträger 3 und des Querschiebers 4 und somit des innneren Verschiebedorns 9 in axialer Richtung. Diese axiale Verschiebung des inneren Verschiebedorns 9 führt dabei zu einer radialen Bewegung der keilförmigen Elemente 8 und somit zu einer Änderung des Spalts zwischen dem Dornelement 5 und der Matrize 6. Durch diese Veränderung des Spalts ändert sich der Querschnitt des zu erzeugenden Hohlprofils.

In Figur 4 sind zusätzlich zwei erste Schwalbenschwanzführungen 13 für die keilförmigen Elemente 8 sowie zwei zweite Schwalbenschwanzführungen 14 gezeigt. Diese ersten Schwalbenschwanzführungen 13 stellen sicher, dass sich die keilförmigen Elemente 8 ausschließlich in radialer Richtung bewegen können, während die zweiten Schwalbenschwanzführungen 14 ermöglichen, dass neben radial nach außen wirkenden Druckkräften bei einer Verschiebung des inneren Verschiebedorns 9 auch Zugkräfte von dem inneren Verschiebedorn 9 auf die keilförmigen Elemente 8 übertragen werden können.

## Patentansprüche

1. Brückenwerkzeug für eine Vorrichtung zum direkten Strangpressen von Hohlprofilen mit variabler Wanddicke, umfassend eine Matrize (6) und mindestens ein Dornelement (5) mit einem der Matrizenöffnung zugewandten ersten Ende und einem gegenüberliegenden zweiten Ende, wobei die äußere Profilkontur eines Hohlprofils durch die Geometrie der Matrizenöffnung und der innere Querschnitt eines Hohlprofils durch das mindestens eine Dornelement festgelegt ist, wobei
das mindestens eine Dornelement mindestens eine Aussparung (10) aufweist, in der in axialer Richtung beweglich gelagert ein innerer Verschiebedorn (9) angeordnet ist, wobei der innere Verschiebedorn in seinem zum ersten Ende des Dornelements zugewandten ersten Endbereich unterschiedliche Querschnitte aufweist, **dadurch gekennzeichnet, dass**
der innere Verschiebedorn am oder im Bereich seines ersten Endbereichs mit mindestens einem keilförmigen Element (8) in Wirkverbindung steht, wobei eine axiale Verschiebung des inneren Verschiebedorns (9) zu einer radialen Bewegung des mindestens einen keilförmigen Elements (8) und somit zu einer Änderung des Spalts zwischen dem Dornelement (5) und der Matrize (6) führt.

2. Brückenwerkzeug nach Anspruch 1, wobei der Steigungswinkel der dem inneren Verschiebedorn zugewandten Seite des mindestens einen keilförmigen Elements kleiner oder gleich dem Steigungswinkel β des Querschnitts im Bereich des ersten Endes in axialer Richtung des inneren Verschiebedorns ist.

3. Brückenwerkzeug nach Anspruch 1 oder 2, **dadurch gekennzeichnet, dass** das Dornelement mindestens eine zweite axiale Aussparung (11) umfasst, die sich in axialer Richtung entlang des dem ersten Endbereich des inneren Verschiebedorns gegenüberliegenden zweiten Endbereichs des inneren Verschiebedorns erstreckt, wobei ein senkrecht zu dem mindestens einen Dornelement angeordneter Querschieber (4) umfasst ist, der in die mindestens eine zweite Aussparung mindestens abschnittsweise eingeführt ist, und wobei der Querschieber mit dem inneren Verschiebdorn in Wirkverbindung steht, insbesondere fest mit dem inneren Verschiebedorn verbunden ist.

4. Brückenwerkzeug nach Anspruch 3, **dadurch gekennzeichnet, dass**
der Querschieber direkt oder mittels mindestens einem Querträger (3) mit mindestens einer Antriebsvorrichtung (2) in Wirkverbindung bringbar ist oder steht, wobei die Antriebsvorrichtung ausgelegt und eingerichtet ist, den Querschieber und den inneren Verschiebedorn in axialer Richtung zu bewegen.

5. Brückenwerkzeug nach Anspruch 4, **dadurch gekennzeichnet, dass**
ein erster Querträger an einem ersten radialen Ende des Querschiebers angeordnet ist und ein zweiter Querträger an einem zweiten, dem ersten radialen Ende gegenüberliegenden, radialen Ende des Querschiebers angeordnet ist, wobei der erste Querträger mit einer ersten Antriebsvorrichtung und/oder der zweite Querträger mit einer zweiter Antriebsvorrichtung in Wirkverbindung bringbar ist oder steht.

6. Brückenwerkzeug nach einem der Ansprüche 4 oder 5, **dadurch gekennzeichnet, dass**
die erste und/oder die zweite Antriebsvorrichtung in Form eines Linearantriebs ausgebildet ist, insbesondere in Form eines Hydraulikzylinders.

7. Brückenwerkzeug nach einem der vorangehenden Ansprüche, **dadurch gekennzeichnet, dass**
der innere Verschiebedorn im Bereich seines ersten Endbereichs in axialer Richtung abschnittsweise einen trapezförmigen oder dreieckförmigen Querschnitt aufweist.

8. Brückenwerkzeug nach einem der vorangehenden Ansprüche , **dadurch gekennzeichnet, dass**
mindestens ein zweites keilförmiges Element spiegelsymmetrisch zu dem ersten keilförmigen Element auf der dem ersten keilförmigen Element gegenüberliegenden Seite des inneren Verschiebedorns angeordnet ist.

9. Brückenwerkzeug nach einem der vorangehenden Ansprüche, **dadurch gekennzeichnet, dass**
das mindestens eine keilförmige Element mittels einer ersten Schwalbenschwanzführung (13) mit dem Dornelement verbunden ist, wobei die mindestens eine Schwalbenschwanzführung eine Bewegung des mindestens einen keilförmigen Elements ausschließlich in radialer Richtung ermöglicht, und wobei die Schwalbenschwanzführung insbesondere von dem Dornelement und dem mindestens einen keilförmigen Element ausgebildet ist.

10. Brückenwerkzeug nach einem der vorangehenden Ansprüche, **dadurch gekennzeichnet, dass**
der innere Verschiebedorn und das mindestens eine keilförmige Element mittels einer in axialer Richtung ausgebildeten zweiten Schwalbenschwanzführung (14) verbunden sind, so dass eine axiale Bewegung des inneren Verschiebedorns in eine radiale Bewegung des mindestens einen keilförmigen Elements überführt ist.

11. Brückenwerkzeug nach einem der vorangehenden Ansprüche, **dadurch gekennzeichnet, dass**
die erste Aussparung des Dornelements und der innere Verschiebedorn eine dritte Schwalbenschwanzführung in axialer Richtung ausbilden, so dass der innere Verschiebedorn und das Dornelement mittels einer Schwalbenschwanzführung miteinander verbunden sind.

12. Vorrichtung zum direkten Strangpressen umfassend ein Brückenwerkzeug nach einem der vorangehenden Ansprüche.

13. Verwendung eines Brückenwerkzeugs nach einem der Ansprüche 1 bis 11 zum Herstellen von einem oder mehreren Strangpressprofilen mit in Pressrichtung veränderlichen Querschnitten in einer Vorrichtung zum direkten Strangpressen.

## Claims

1. Bridge-die tool for an apparatus for the direct extrusion of hollow profiles with variable wall thicknesses, comprising a bridge die (6) and at least one mandrel element (5) having a first end, which is directed toward the bridge-die opening, and a second end, which is located opposite the first end, wherein the outer profile contour of a hollow profile is defined by the geometry of the die opening and the inner cross-section of a hollow profile is defined by the at least one mandrel element, wherein
the at least one mandrel element has at least one recess (10) in which an inner displacement mandrel (9) is mounted in an axially movable manner, wherein the inner displacement mandrel has different cross sections in its first end region facing the first end of the mandrel element,
**characterized in that**
the inner displacement mandrel is operatively connected to at least one wedge-shaped element (8) on or in the region of its first end, wherein an axial displacement of the inner displacement mandrel (9) leads to a radial movement of the at least one wedge-shaped element (8) and thus to a change of the gap between the mandrel element (5) and the bridge die (6).

2. Bridge-die tool according to claim 1, wherein the pitch angle of the side facing the inner displacement mandrel of the at least one wedge-shaped element is smaller than, or equal to, the pitch angle β of the cross section in the region of the first end in the axial direction of the inner displacement mandrel.

3. Bridge-die tool according to claim 1 or 2, **characterized in that** the mandrel element comprises at least one second axial recess (11), which extends axially along the second end region of the inner displacement mandrel, said second end region being located opposite the first end region of the inner displacement mandrel, wherein a transverse slide (4) which is arranged, in particular more or less, perpendicularly to the at least one mandrel element is included and is introduced, at least in part, into the at least one second recess, and wherein the transverse slide is in operative connection with the inner displacement mandrel, in particular, is fixed to the inner displacement mandrel.

4. Bridge-die tool according to claim 3, **characterized in that** the transverse slide can be brought into, or is in, operative connection with at least one drive device (2) directly or by means of at least one crossmember (3), wherein the drive device is designed, and intended, to move the transverse slide and the inner displacement mandrel in the axial direction.

5. Bridge-die tool according to claim 4, **characterized in that** a first crossmember is arranged at a first radial end of the transverse slide and a second crossmember is arranged at a second radial end of the transverse slide, said second radial end being located opposite the first radial end, wherein the first crossmember can be brought into, or is in, operative connection with a first drive device and/or the second crossmember can be brought into, or is in, operative connection with a second drive device.

6. Bridge-die tool according to any one of claims 4 or 5, **characterized in that** the first and/or the second drive device are/is designed in the form of a linear drive, in particular in the form of a hydraulic cylinder.

7. Bridge-die tool according to any one of the preceding claims, **characterized in that**
the inner displacement mandrel has a trapezoidal or triangular cross section, in part, the region of its first end, as seen in the axial direction.

8. Bridge-die tool according to any one of the preceding claims, **characterized in that**
at least one second wedge-shaped element is arranged in mirror-symmetrical fashion in relation to the first wedge-shaped element on that side of the inner displacement mandrel which is located opposite the first wedge-shaped element.

9. Bridge-die tool according to any one of the preceding claims, **characterized in that**
the at least one wedge-shaped element is connected to the mandrel element by means of a first dovetail guide (13), wherein the at least one dovetail guide provides for movement of the at least one wedge-shaped element exclusively in the radial direction, and wherein the dovetail guide is formed in particular by the mandrel element and the at least one wedge-shaped element.

10. Bridge-die tool according to any one of the preceding claims, **characterized in that**
the inner displacement mandrel and the at least one wedge-shaped element are connected by means of an axially formed second dovetail guide (14), and therefore an axial movement of the inner displacement mandrel is converted into a radial movement of the at least one wedge-shaped element.

11. Bridge-die tool according to any one of the preceding claims, **characterized in that**
the first recess of the mandrel element and the inner displacement mandrel form a third dovetail guide in the axial direction, and therefore the inner displacement mandrel and the mandrel element are connected to one another by means of a dovetail guide.

12. A direct-extrusion apparatus comprising a bridge-die tool as claimed in one of the preceding claims

13. The use of a bridge-die tool as claimed in one of claims 1 to 11 so that one or more extruded profiles of cross sections which vary in the extruding direction are produced in a direct-extrusion apparatus.

## Revendications

1. Outil de type pont pour un dispositif d'extrusion directe de profilés creux avec une épaisseur de paroi variable, comprenant une matrice (6) et au moins un élément de mandrin (5) avec une première extrémité tournée vers l'ouverture de matrice et une deuxième extrémité opposée, sachant que le contour profilé extérieur d'un profilé creux est défini par la géométrie de l'ouverture de matrice et la section transversale intérieure d'un profilé creux par au moins un élément de mandrin, sachant qu'
au moins un élément de mandrin comporte au moins un évidement (10) dans lequel est disposé un mandrin d'avance intérieur (9) logé mobile en direction axiale, sachant que le mandrin d'avance intérieur comporte des sections transversales différentes dans sa première zone d'extrémité tournée vers la première extrémité de l'élément de mandrin, **caractérisé en ce que**
le mandrin d'avance intérieur se trouve en liaison fonctionnelle sur ou dans le secteur de sa première zone d'extrémité avec au moins un élément en forme de coin (8), sachant qu'un déplacement axial du mandrin d'avance intérieur (9) conduit à une course radiale d'au moins un élément en forme de coin (8) et de ce fait à une modification de l'espacement entre l'élément de mandrin (5) et la matrice (6).

2. Outil de type pont selon la revendication 1, sachant que l'angle d'inclinaison du côté tourné vers le mandrin d'avance intérieur d'au moins un élément en forme de coin est plus petit ou égal à l'angle d'inclinaison β de la section transversale dans le secteur de la première extrémité en direction axiale du mandrin d'avance intérieur.

3. Outil de type pont selon l'une quelconque des revendications 1 ou 2, **caractérisé en ce que** l'élément de mandrin comprend au moins un deuxième évidement axial (11), qui s'étend en direction axiale le long de la deuxième zone d'extrémité opposée à la première zone d'extrémité du mandrin d'avance intérieur, sachant qu'un coulisseau transversal (4) disposé perpendiculairement à au moins un élément de mandrin est compris, qui est introduit au moins en partie dans au moins un deuxième évidement et sachant que le coulisseau transversal se trouve en liaison fonctionnelle avec le mandrin d'avance intérieur, est en particulier fermement relié au mandrin d'avance intérieur.

4. Outil de type pont selon la revendication 3, **caractérisé en ce que** le coulisseau transversal peut être ou est placé en liaison fonctionnelle directement ou au moyen d'un support transversal (3) avec au moins un dispositif d'entraînement (2), sachant que le dispositif d'entraînement est conçu et agencé pour déplacer le coulisseau transversal et le mandrin d'avance intérieur en direction axiale.

5. Outil de type pont selon la revendication 4, **caractérisé en ce qu'**un premier support transversal est disposé sur une première extrémité radiale du coulisseau transversal et un deuxième support transversal est disposé sur une deuxième extrémité radiale du coulisseau transversal opposée à la première extrémité radiale, sachant que le premier support transversal peut être placé ou est placé en liaison fonctionnelle avec un premier dispositif d'entraînement et/ou le deuxième support transversal peut être placé ou est placé en liaison fonctionnelle avec un deuxième dispositif d'entraînement.

6. Outil de type pont selon l'une quelconque des revendications 4 ou 5, **caractérisé en ce que** le premier et/ou le deuxième dispositif d'entraînement est constitué sous la forme d'un entraînement linéaire, en particulier sous la forme d'un vérin hydraulique.

7. Outil de type pont selon l'une quelconque des revendications précédentes, **caractérisé en ce que** le mandrin d'avance intérieur comporte dans le secteur de sa première zone d'extrémité en direction axiale en partie une section transversale trapézoïdale ou triangulaire.

8. Outil de type pont selon l'une quelconque des revendications précédentes, **caractérisé en ce qu'**au moins un deuxième élément en forme de coin est disposé en symétrie spéculaire par rapport au premier élément en forme de coin sur le premier côté du mandrin d'avance intérieur, opposé au premier élément en forme de coin.

9. Outil de type pont selon l'une quelconque des revendications précédentes, **caractérisé en ce qu'**au moins un élément en forme de coin est relié au moyen d'un premier guidage en queue d'aronde (13) à l'élément de mandrin, sachant qu'au moins un guidage en queue d'aronde permet un mouvement d'au moins un élément en forme de coin exclusivement en direction radiale et sachant que le guidage en queue d'aronde est en particulier constitué par l'élément de mandrin et au moins par l'élément en forme de coin.

10. Outil de type pont selon l'une quelconque des revendications précédentes, **caractérisé en ce que** le mandrin d'avance intérieur et au moins un élément en forme de coin sont reliés au moyen d'un deuxième guidage en queue d'aronde (14) constitué en direction axiale de telle manière qu'une course axiale du mandrin d'avance intérieur est transformée en une course radiale d'au moins un élément en forme de coin.

11. Outil de type pont selon l'une quelconque des revendications précédentes, **caractérisé en ce que** le premier évidement de l'élément de mandrin et le mandrin d'avance intérieur constituent un troisième guidage en queue d'aronde en direction axiale de telle manière que le mandrin d'avance et l'élément de mandrin sont reliés entre eux au moyen d'un guidage en queue d'aronde.

12. Dispositif d'extrusion directe comprenant un outil de type pont selon l'une quelconque des revendications précédentes.

13. Utilisation d'un outil de type pont selon l'une quelconque des revendications 1 à 11 pour la fabrication d'un ou plusieurs profilés extrudés avec des sections transversales variables dans une direction de compression dans un dispositif d'extrusion directe.
